# EUROPÄISCHE PATENTSCHRIFT

(11) **EP 2 352 689 B1**
(45) Veröffentlichungstag und Bekanntmachung des Hinweises auf die Patenterteilung: **10.04.2013**
(21) Anmeldenummer: 09759957.5
(22) Anmeldetag: 27.11.2009
(51) Int. Cl.: B66B 5/00, B66B 5/02

(54) **VERFAHREN ZUM LÖSEN EINES LASTAUFNAHMEMITTELS ODER EINES AUSGLEICHSGEWICHTS EINES AUFZUGS AUS EINER FANGSTELLUNG**
Method of loosening a pick-up or a balancing weight for a lift from a catch position
Procédé destiné à la libération du moyen de réception de charge ou du poids d'équilibrage d'un ascenseur à partir d'une position de capture

(30) Priorität: 04.12.2008 EP 08170669
(43) Veröffentlichungstag der Anmeldung: 10.08.2011
(73) Patentinhaber: Inventio AG, 6052 Hergiswil (CH)
(72) Erfinder: SPIRGI, Erich, CH-6052 Hergiswil (CH)
(74) Vertreter: Blöchle, Hans
(86) Internationale Anmeldenummer: PCT/EP2009/065974
(87) Internationale Veröffentlichungsnummer: WO 2010/063650

(56) Entgegenhaltungen:
- EP-A- 1 213 247
- JP-A- 4 251 083
- JP-A- 2003 246 561

## Beschreibung

### Technisches Gebiet

Die Erfindung betrifft ein Verfahren gemäß dem Oberbegriff des Anspruchs 1.

### Stand der Technik

Aufzüge bestehen im Wesentlichen aus einem Lastaufnahmemittel und einem Ausgleichsgewicht, die über ein Tragmittel miteinander verbunden sind. Das Tragmittel wird meist aus mehreren Tragseilen (Stahlseilen) gebildet, es gibt aber auch Kunstfaserseile, Flachriemen, Längsrippenriemen u.ä. Das Lastaufnahmemittel ist (insbesondere bei Personenaufzügen) meist eine Aufzugskabine.

Aufzüge, insbesondere die Lastaufnahmemittel, müssen mit Fangvorrichtungen ausgerüstet sein. Wird bei Abwärtsfahrt eine vorgegebene Geschwindigkeit überschritten, löst die Fangvorrichtung aus und bremst den Aufzug ab. Solche bei Abwärtsfahrt wirkende Fangvorrichtungen sind insbesondere für den Fall eines Tragmittelbruchs gedacht. In diesem Fall beschleunigt der Aufzug mit 1 g (g ist die Erdbeschleunigung) nach unten. Die Fangvorrichtung muss daher deutlich mehr Kraft aufbringen, als dies der Gewichtskraft (Gewichtskraft ist Masse mal Erdbeschleunigung) entspricht, denn andernfalls würde der Aufzug nicht verzögern. Analoges gilt für den Fall, dass auch das Ausgleichsgewicht mit einer Fangvorrichtung ausgestattet ist.

Hochgeschwindigkeitsaufzüge müssen mit einer auch bei Aufwärtsfahrt wirkenden Fangvorrichtung ausgerüstet sein, die bei zu schneller Aufwärtsfahrt anspricht. Diese bei Aufwärtsfahrt wirkenden Fangvorrichtungen werden beispielsweise im dritthöchsten Stockwerk aktiviert und bremsen den Aufzug ab, falls die Ansteuerung versagt und die Aufwärtsfahrt nicht rechtzeitig vor Erreichen des höchsten Stockwerks verlangsamt. Fangvorrichtungen, die bei Aufwärtsfahrt wirken, müssen wesentlich geringer verzögern, denn bei einer Verzögerung mit mehr als der Erdbeschleunigung würden die Fahrgäste durch ihre eigene Trägheit gegen die Decke des Aufzugs geschleudert werden. Dementsprechend sind auch die Kräfte, die die Fangvorrichtung bei Aufwärtsfahrt aufbringen muss, entsprechend geringer als die Kräfte, die sie bei Abwärtsfahrt aufbringen muss.

Die Fangvorrichtungen müssen selbsthemmend sein, sobald sie ausgelöst haben, halten sie den Aufzug solange, bis sie gelöst werden. Viele Fangvorrichtungen sind so konzipiert, dass sie gelöst werden können, indem der Aufzug bzw. dessen Lastaufnahmemittel entgegen der Fangrichtung bewegt wird, denn dadurch ist kein eigener Mechanismus zum Lösen der Fangvorrichtung notwendig. D.h. wenn die Fangvorrichtung bei Abwärtsfahrt oder bei Aufwärtsfahrt angesprochen hat, wird der Aufzug entweder mit der Antriebsvorrichtung oder mit einer Hilfseinrichtung entgegen der Fahrtrichtung bewegt, wodurch sich die Fangvorrichtung löst.

Problematisch ist dabei, dass die Kräfte zum Lösen sehr groß sein können, sodass die Antriebsvorrichtung diese hohen Kräfte nicht aufbringen kann. Die Kräfte zum Lösen der Fangvorrichtung sind dann besonders groß, wenn die Fangvorrichtung bei Abwärtsfahrt angesprochen hat, denn in diesem Fall sind auch die Bremskräfte entsprechend groß.

Zur Lösung dieses Problems ist in der gattungsbildenden EP 1213247 A1 vorgeschlagen worden, dass das Lastaufnahmemittel gegenüber der Fangvorrichtung ein gewisses Spiel hat. Die Antriebseinheit kann daher bei ausgelöster Fangvorrichtung das Lastaufnahmemittel zunächst einige Zentimeter beschleunigen, dann schlägt das Lastaufnahmemittel an der Fangvorrichtung an und löst dieses, wobei nicht nur die Kraft der Antriebseinheit wirkt, sondern die wesentlich größere Trägheitskraft des Aufzugs. Die Fangvorrichtung wird also ähnlich wie mit einem Hammer losgeschlagen. Bei diesem Verfahren ist es notwendig, dass die Fangvorrichtung derart konstruiert ist, dass das Lastaufnahmemittel bei in Fangstellung befindlicher Fangvorrichtung etwas bewegt werden kann. Ohne derartige Fangvorrichtungen kann dieses Verfahren nicht angewendet werden. Dieses Verfahren erfordert also einen mechanischen Umbau des Aufzugs.

Weiters wurde durch die EP 1641700 B1 ein Verfahren zum Lösen eines Lastaufnahmemittels aus dem Fang bekannt, bei dem an dem Lastaufnahmemittel und an dem Ausgleichsgewicht ein Drahtseil befestigt wird, das unten im Schacht über eine mit einem Spanngewicht belastete lose Rolle umgelenkt wird. Je nachdem, ob die Fangvorrichtung bei Aufwärtsfahrt oder bei Abwärtsfahrt ausgelöst hat, wird das Drahtseil mittels eines Kettenzugs in die eine oder in die andere Richtung gezogen. Bei diesem Verfahren kann die Fangvorrichtung beliebig ausgebildet sein, es ist also nicht erforderlich, dass die Fangvorrichtung in der Fangstellung eine begrenzte Beweglichkeit des Lastaufnahmemittels zulässt. Allerdings ergibt sich bei diesem Verfahren der Nachteil, dass für ein Lösen des Lastaufnahmemittels aus einem Fang ein zusätzlicher Kettenzug mit entsprechendem Antrieb an dem Drahtseil befestigt werden muss.

JP4251083 offenbart ein Verfahren zum Lösen einer an einer Kabine angeordneten Fangvorrichtung aus einer Fangstellung nach Abwärtsfahrt, wobei zuerst der Tragmittel zur Tragscheibe befestigt wird. Danach wurde die Kabine aufwärts bewegt, um die Fangvorrichtung zu lösen.

### Darstellung der Erfindung

### Technische Aufgabe

Ziel der Erfindung ist es, diese Nachteile zu vermeiden und ein Verfahren der eingangs erwähnten Art vorzuschlagen, das unabhängig von einer, wenn auch geringen Verschiebbarkeit des Lastaufnahmemittels in der Fangstellung der Fangvorrichtung angewendet werden kann und keine zusätzlichen Einrichtungen erfordert. Es soll außerdem auch bei einem Fang des Ausgleichsgewichts anwendbar sein.

### Technische Lösung

Erfindungsgemäß wird dies bei einem Verfahren der eingangs genannten Art durch die kennzeichnenden Merkmale des Anspruchs 1 erreicht.

### Vorteilhafte Wirkungen

Durch die vorgeschlagenen Maßnahmen ist sichergestellt, dass nach einem Fang des Lastaufnahmemittels aus einer Abwärtsfahrt durch eine Ansteuerung des Antriebs im Sinne einer Abwärtsfahrt das Ausgleichsgewicht angehoben und dieses somit auf ein höheres potentielles Energieniveau gebracht wird. Nach der Umsteuerung des Antriebs im Sinne einer Aufwärtsfahrt des Lastaufnahmemittels zum Lösen der Fangvorrichtung fällt das Ausgleichsgewicht nach unten, wodurch dessen potentielle Energie freigesetzt wird und diese das Moment des Antriebs unterstützt, wodurch das zum Lösen der Fangvorrichtung nötige Moment aufgebracht wird.

Analoges gilt für den Fang des Ausgleichsgewichts, wenn dieses in Abwärtsfahrt (also das Lastaufnahmemittel in Aufwärtsfahrt) war: Durch eine Ansteuerung des Antriebs im Sinne einer Aufwärtsfahrt des Lastaufnahmemittels wird das Lastaufnahmemittel angehoben und dieses somit auf ein höheres potentielles Energieniveau gebracht. Nach der Umsteuerung des Antriebs im Sinne einer Abwärtsfahrt des Lastaufnahmemittels zum Lösen der Fangvorrichtung fällt das Lastaufnahmemittel nach unten, wodurch dessen potentielle Energie freigesetzt wird und diese das Moment des Antriebs unterstützt, wodurch das zum Lösen der Fangvorrichtung nötige Moment aufgebracht wird.

Die folgenden Ausführungen beziehen sich auf den Fang des Lastaufnahmemittels (der Aufzugskabine), weil dies der häufigere Fall ist; sie gelten aber sinngemäß auch für den Fang des Ausgleichsgewichts.

Der Antrieb kann das Ausgleichsgewicht nicht beliebig hoch anheben, solange die Fangvorrichtung den Aufzug blockiert. Es gibt zwei Möglichkeiten: entweder ist der Motor nicht stark genug, um das Ausgleichsgewicht so weit anzuheben, bis die Tragmittel zur Aufzugskabine vollkommen entspannt sind, sodass der Motor blockiert; oder aber er ist ausreichend stark, dann beginnt das Tragmittel auf der Treibscheibe zu rutschen, sobald die Tragmittel zur Kabine entspannt sind, weil sie dann nicht mehr mit genügend Kraft an der Treibscheibe anliegen.

Dementsprechend können nach Ausgestaltungen der Erfindung zwei Möglichkeiten vorgesehen sein:
Vorzugsweise ist die Zeit der Ansteuerung der Antriebseinheit mit vorbestimmtem Drehmoment, um - falls die Fangvorrichtung am Lastaufnahmemittel angeordnet ist - das Ausgleichsgewicht anzuheben oder - falls die Fangvorrichtung am Ausgleichsgewicht angeordnet ist - das Lastaufnahmemittel anzuheben, begrenzt, d.h. das vorbestimmte Moment wird nur eine bestimmte Zeit angewendet. Dies ist dann sinnvoll, wenn die Kraft des Motors nicht ausreicht, um die Tragmittel zur Aufzugskabine vollkommen zu entspannen. Die Zeit ist so zu wählen, dass das Ausgleichsgewicht maximal angehoben wird.

Alternativ dazu kann vorgesehen werden, dass der Drehwinkel der Treibscheibe während der Ansteuerung der Antriebseinheit, um - falls die Fangvorrichtung am Lastaufnahmemittel angeordnet ist - das Ausgleichsgewicht anzuheben oder - falls die Fangvorrichtung am Ausgleichsgewicht angeordnet ist - das Lastaufnahmemittel anzuheben, begrenzt ist. Dies ist dann sinnvoll, wenn die Kraft des Motors ausreichend ist, um das Tragmittel auf der Treibscheibe zum Durchrutschen zu bringen.

Selbstverständlich ist es auch möglich und sinnvoll, beide Maßnahmen vorzusehen und das vorbestimmte Moment solange anzuwenden, bis entweder die vorgegebene Zeit vorbei ist oder sich die Treibscheibe entsprechend weit gedreht hat, je nachdem, was vorher eintritt.

Es mag auf den ersten Blick erscheinen, dass unter diesen Umständen das Ausgleichsgewicht nur minimal angehoben werden kann. Dies ist jedoch nicht der Fall, wie sich im Rahmen der vorliegenden Erfindung herausgestellt hat, denn offensichtlich ist die Elastizität der Tragmittel so groß, dass das Ausgleichsgewicht jedenfalls einige Zentimeter angehoben werden kann, bevor eine der beiden geschilderten Situationen (Blockieren des Motors oder Rutschen des Tragmittels auf der Treibscheibe) eintritt. Die dadurch gewonnene Energie wirkt sich jedoch beim nachfolgenden Umschalten der Drehrichtung der Treibscheibe sehr positiv aus, weil das Ausgleichsgewicht bis zum neuerlichen vollständigen Spannen der Tragmittel eine deutliche Geschwindigkeit bekommt, die dabei hilft, die Fangvorrichtung zu lösen. Wenn dies nicht beim ersten Mal gelingt, kann dieser Vorgang auch wiederholt durchgeführt werden, wie noch beschrieben werden wird.

Wenn die Antriebseinheit des Aufzugs einen über einen Frequenzumrichter gesteuerten Motor aufweist, ist es günstig, wenn Motorspannung und -ströme mittels Vektorregelung festgelegt und magnetischer Fluss und Drehmoment unabhängig geregelt werden. Dadurch ergeben sich besonders günstige Verhältnisse im Hinblick auf die Ansteuerung des Antriebs: Es kann dann nämlich sowohl die Drehzahl (also die Geschwindigkeit des Aufzugs) als auch das Drehmoment unabhängig voneinander begrenzt werden, was speziell bei der vorliegenden Anwendung wichtig ist.

Ein besonderer Vorteil des erfindungsgemäßen Verfahrens besteht darin, dass es ohne mechanische Umbauten durchgeführt werden kann, also dass im Normalfall kein Techniker vor Ort erscheinen muss. Zu diesem Zweck ist es aber notwendig, dass die Steuerung erkennt, in welche Richtung der Fang zu lösen ist. Dazu sind nach Ausgestaltungen der Erfindung zwei Möglichkeiten vorgesehen, nämlich dass die Steuerung zur Festlegung der Löserichtung das Vorzeichen der zuletzt vorgegebenen Sollgeschwindigkeit heranzieht, oder dass die Steuerung zur Festlegung der Löserichtung das Vorzeichen der zuletzt aufgezeichneten Geschwindigkeit des Lastaufnahmemittels heranzieht. Die letztere Möglichkeit ist dann sinnvoll, wenn die Fahrt laufend in der Betriebssteuerung gespeichert wird; ist dies nicht der Fall, wird die Sollgeschwindigkeit herangezogen.

Wie oben bereits angedeutet, muss sich das Lastaufnahmemittel bzw. das Ausgleichsgewicht nicht bereits bei der ersten Durchführung des erfindungsgemäßen Verfahrens lösen; in diesem Fall wird das Verfahren mehrmals nacheinander durchgeführt. Dazu ist es aber notwendig zu erkennen, ob sich der Fang gelöst hat oder nicht. Auch dazu sind nach Ausgestaltungen der Erfindung zwei Möglichkeiten vorgesehen, nämlich dass ein Weg des Lastaufnahmemittels bzw. des Ausgleichsgewichts oder der Drehwinkel der Treibscheibe während der Einwirkung des Drehmoments auf das Tragmittel, um - falls die Fangvorrichtung am Lastaufnahmemittel angeordnet ist - das Ausgleichsgewicht nach unten zu bewegen oder - falls die Fangvorrichtung am Ausgleichsgewicht angeordnet ist - das Lastaufnahmemittel nach unten zu bewegen, gemessen und mit einem Sollwert sₘₐₓ verglichen wird, und die bisherigen Verfahrensschritte wiederholt werden, wenn dieser Sollwert nicht erreicht wird, oder dass das tatsächlich aufgebrachte Drehmoment, um - falls die Fangvorrichtung am Lastaufnahmemittel angeordnet ist - das Ausgleichsgewicht nach unten zu bewegen oder - falls die Fangvorrichtung am Ausgleichsgewicht angeordnet ist - das Lastaufnahmemittel nach unten zu bewegen, gemessen und mit einem Sollwert verglichen wird, und dass die bisherigen Verfahrensschritte wiederholt werden, wenn dieser Sollwert überschritten wird.

Vereinfacht ausgedrückt wird entweder Weg oder Kraft gemessen; "viel" Weg bzw. "wenig" Kraft bedeutet, die Fangvorrichtung wurde gelöst (und der Aufzug bewegt sich frei). Wird hingegen nur "wenig" Weg zurückgelegt oder ist eine "hohe" Kraft notwendig, dann befindet sich der Aufzug noch im Fang (d.h. er ist noch blockiert).

Auf diese Weise ist also das erfindungsgemäße Verfahren auch ohne Techniker vor Ort durchführbar, was den Wartungsaufwand entsprechend reduziert.

### Kurze Beschreibung der Zeichnungen

Die Erfindung wird nun anhand der Zeichnungen näher erläutert. Es zeigt:
Fig. 1 eine schematische Darstellung eines Aufzugs mit einer Fangvorrichtung;
Fig. 2 ein Ausführungsbeispiel eines in beiden Fahrrichtungen des Lastaufnahmemittels wirksamen Festhaltemittels;
Fig. 3 ein Ausführungsbeispiel für ein nur in Abwärts-Fahrrichtung des Lastaufnahmemittels wirksamen Festhaltemittels;
Fig. 4 eine schematische Darstellung eines verglichen zu Fig. 1 anders angetriebenen Aufzugs;
Fig. 5 ein Blockschaltbild einer Steuerung zur Durchführung des erfindungsgemäßen Verfahrens;
und Fig. 6 ein Diagramm eines nach dem erfindungsgemäßen Verfahren vorgesehenen Momentenverlaufs des Antriebs und der entsprechenden Wege.

### Bester Weg zur Ausführung der Erfindung

Fig. 1 zeigt schematisch eine mit einer Fangvorrichtung ausgerüstete Aufzugsanlage. Diese besteht im Wesentlichen aus einem an Führungsschienen 1 geführten Lastaufnahmemittel 2, einer Antriebseinheit 3, einem Ausgleichsgewicht 4, einem Tragmittel 5 (z.B. einer Anzahl Tragseile) und einem Geschwindigkeitsbegrenzersystem 6. Das Lastaufnahmemittel 2 umfasst eine Kabine 10, die je nach Ausführung einen zusätzlichen Kabinenrahmen 11 aufweisen kann, obere Führungsschuhe 12 sowie zwei Fangvorrichtungen 13. Eine solche Fangvorrichtung 13 setzt sich zusammen aus einem Festhaltemittel 14 und einer mit dem Lastaufnahmemittel 2 verbundenen Fangkonsole 16, auf welcher das Festhaltemittel 14 befestigt ist und welche zusätzlich zwei untere Führungsschuhe 17 trägt.

Das Lastaufnahmemittel 2 und das Ausgleichsgewicht 4 hängen an dem über eine Treibscheibe 18 der Antriebseinheit 3 geführten Tragmittel 5 und werden durch das aus diesen Komponenten gebildete Antriebssystem entlang der Führungsschienen auf und ab bewegt. Im Falle der Überschreitung einer Geschwindigkeitslimite wird ein im Normalfall synchron zum Lastaufnahmemittel bewegtes Geschwindigkeitsbegrenzerseil 20 durch einen Geschwindigkeitsbegrenzer 21 blockiert, was über einen Auslösehebel 15 die über einen Koppelmechanismus 22 miteinander verbundenen Festhaltemittel 14 der beiden Fangvorrichtungen 13 aktiviert. In diesen enthaltene Klemm-Mechanismen erzeugen dabei unter Ausnutzung der kinetischen Energie des Lastaufnahmemittels 2 eine Klemmwirkung zwischen den Festhaltemitteln 14 und den Führungsschienen 1.

Fig. 2 zeigt eine mögliche Ausführungsform eines Festhaltemittels 14. Mit 1 ist die Führungsschiene eines Lastaufnahmemittels bezeichnet. Ein Grundkörper 23 weist eine Aussparung 24 auf, in die die Führungsschiene 1 hineinragt. Auf der einen Seite der Aussparung 24 ist im Grundkörper 23 eine durch vorgespannte Federelemente 25 gestützte erste Bremsbacke 26 angeordnet. Auf der anderen Seite der Aussparung ist eine zweite Bremsbacke 27 vorhanden, die sich auf einen im Grundkörper 23 gelagerten Exzenter 28 abstützt. Dieser ist mit einer Abrollscheibe 29 drehfest verbunden, deren Peripherie die Führungsschiene seitlich berühren würde, die jedoch an ihrem Umfang eine Flachstelle 30 aufweist, die in der federzentrierten Normallage der Abrollscheibe 29 diese Berührung verhindert.

Ein bei Übergeschwindigkeit vom Geschwindigkeitsbegrenzerseil 20 über den Auslösehebel 15 (Fig. 1) betätigter Auslösemechanismus 31 bewirkt eine Verdrehung des Exzenters 28 mit der Abrollscheibe 29 so weit, dass der nicht abgeflachte Teil der Peripherie der Abrollscheibe 29 die Führungsschiene 1 berührt. Infolge der Relativbewegung zwischen Führungsschiene 1 und der Abrollscheibe 29 wird letztere zusammen mit dem Exzenter 28 so weit verdreht, bis ein hier nicht dargestellter Anschlag die Verdrehung stoppt, worauf die Abrollscheibe 29 zum Gleiten auf der Führungsschiene 1 gezwungen ist. Die Verdrehung des Exzenters 28 bewirkt, dass dieser die auf ihm abgestützte zweite Bremsbacke 27 gegen die Führungsschiene bewegt und letztere zwischen den beiden Bremsbacken 26, 27 einklemmt, wobei die elastische Abstützung der ersten Bremsbacke 26 in Abhängigkeit vom Exzenterhub die Klemmkraft bestimmt.

Je nach im Moment der Auslösung vorhandener Bewegungsrichtung des Lastaufnahmemittels 2 wird die Abrollscheibe 29 mit dem Exzenter 28 im positiven Drehsinn 29' oder negativen Drehsinn 29'' verdreht. "Positiver Drehsinn" bedeutet gegen den Uhrzeigersinn, "negativer Drehsinn" bedeutet im Uhrzeigersinn. Die durch Anschläge begrenzten maximalen Drehwinkel sind für den positiven und den negativen Drehsinn unterschiedlich groß, wodurch unterschiedliche Exzenterhübe mit entsprechend unterschiedlichen Klemm- und Bremskräften entstehen, die den Erfordernissen für das Fangen aus Abwärts- oder Aufwärtsbewegung angepasst sind. Wie oben ausgeführt müssen nämlich die Bremskräfte bei der Aufwärtsbewegung geringer sein als bei der Abwärtsbewegung, wodurch auch die Klemmkräfte entsprechend geringer sind.

Um die nach einem Fangfall vorhandene selbsthemmende Klemmung zwischen dem Festhaltemittel 14 und der Führungsschiene 1 zu entsperren, ist dieses Festhaltemittel 14 entgegengesetzt zur vor der Fangbremsung vorhanden gewesenen Bewegungsrichtung des Lastaufnahmemittels 2 zu bewegen, was üblicherweise durch Verschieben des Lastaufnahmemittels 2 mit Hilfe der Antriebseinheit 3 erfolgt. Dabei wird der Exzenter 28 durch die Abrollscheibe 29 in seine federzentrierte Normallage zurückgedreht, bei der keine Klemmkräfte mehr erzeugt werden. Die Entsperrbewegung erfordert einen erheblichen Kraftaufwand, besonders wenn ein Fang aus der Abwärtsbewegung entsperrt werden soll.

Fig. 3 zeigt eine weitere mögliche Ausführungsform des Festhaltemittels 14. Ein Grundkörper 32 weist eine Aussparung 34 auf, in die die Führungsschiene 1 hineinragt. Auf der einen Seite der Aussparung ist eine quaderförmige Bremsplatte 33 in den Grundkörper 32 eingebettet, und auf der gegenüberliegenden Seite enthält der Grundkörper 32 eine Klemmrampe 35. Ein über den Auslösehebel 15 (Fig. 1) mit dem Geschwindigkeitsbegrenzerseil 20 (Fig. 1) in Verbindung stehender Auslösemechanismus 36 trägt einen zylindrischen Klemmkörper 37, der im Raum zwischen der Klemmrampe 35 und der Führungsschiene 1 angeordnet ist. Beim Auslösen der Fangvorrichtung bewirkt das blocklerte Geschwindigkeitsbegrenzerseil, dass der Auslösemechanismus 36 den Klemmkörper 37 anhebt und in Kontakt mit der Führungsschiene 1 und der sich relativ zu dieser bewegenden Klemmrampe 35 bringt, sodass sich der Klemmkörper 37 zwischen Führungsschiene 1 und Klemmrampe 35 verkeilt. Durch Reibung und Verformung der Führungsschiene 1 wird das Lastaufnahmemittel gebremst.

Um die nach einem Fangfall vorhandene selbsthemmende Klemmung zwischen diesem Festhaltemittel 14 und der Führungsschiene 1 zu entsperren, ist dieses Festhaltemittel 14 entgegengesetzt zur vor der Fangbremsung vorhanden gewesenen Bewegungsrichtung des Lastaufnahmemittels 2 zu bewegen, was üblicherweise durch Verschieben des Lastaufnahmemittels mit Hilfe der Antriebseinheit erfolgt. Dabei bewegt sich der zylindrische Klemmkörper 37 aus dem Keilspalt heraus, sodass keine Klemmkräfte mehr vorhanden sind. Die Entsperrbewegung erfordert einen erheblichen Kraftaufwand.

Fig. 4 zeigt einen gegenüber Fig. 1 etwas modifizierten Antrieb des Aufzugs. Gleiche Teile haben das gleiche Bezugszeichen wie in Fig. 1 und werden nicht nochmals erläutert. Verglichen mit Fig. 1 ist Fig. 4 noch wesentlich stärker schematisiert, weil es hier nur auf den geänderten Antrieb ankommt. Insbesondere sind die oberen Führungsschuhe 12 nicht dargestellt, und auch die Festhaltemittel 14 sind nicht zu sehen; sie können in die unteren Führungsschuhe 17 integriert sein.

Der wesentliche Unterschied gegenüber Fig. 1 besteht darin, dass hier sowohl das Lastaufnahmemittel 2 (also die Kabine 10) als auch das Ausgleichsgewicht 4 in losen Rollen gehalten sind. Damit wirkt auf das Tragmittel 5 nur halb soviel Kraft, bzw. das Tragmittel 5 kann auf die Kabine 10 und das Ausgleichsgewicht 4 doppelt so viel Kraft übertragen. Als weiterer Unterschied ergibt sich, dass die Treibscheibe 18 einen Umschlingungswinkel von 180° hat, also einen wesentlich größeren Umschlingungswinkel als die Ausführungsform gemäß Fig. 1. Dadurch kann ein höheres Drehmoment übertragen werden, also das Tragmittel 5 mit mehr Kraft beaufschlagt werden. Bedenkt man, dass durch die losen Rollen die Kraft zusätzlich verdoppelt wird, sind die auf die Kabine 10 bzw. auf das Ausgleichsgewicht 4 übertragbaren Kräfte bei dieser Ausführungsform ganz wesentlich größer als bei der Ausführungsform gemäß Fig. 1. Da die maximal übertragbare Kraft bei dem nun zu beschreibenden erfindungsgemäßen Verfahren eine entscheidende Rolle spielt, ist die Ausführungsform gemäß Fig. 4 für dieses Verfahren besser geeignet als die Ausführungsform gemäß Fig. 1.

Wie gesagt sind die Klemmkräfte bei einem Fang aus der Aufwärtsbewegung relativ gering, sodass der Antriebsmotor durch Antrieb in Abwärtsrichtung die Fangvorrichtung lösen kann. Bei einem Fang aus der Abwärtsbewegung sind aber die dazu notwendigen Kräfte wesentlich größer, und hier versagt der normale Antrieb oftmals. Erfindungsgemäß wird der Motor daher nach einem Fang aus Abwärtsfahrt in besonderer Weise angesteuert, wie nun an Hand der Fig. 5 und 6 erklärt wird.

Der Block 41 "Motordrehzahlmessung" (siehe Fig. 5) liefert die Motordrehzahl (und damit ein Maß für die Geschwindigkeit des Aufzugs). Die Motordrehzahl wird in einem Differenzverstärker 42 mit einer Solldrehzahl verglichen. Das Differenzsignal wird dem Block 43 "Geschwindigkeitskontrolle" zugeführt, die je nach Abweichung entsprechende Ausgangssignale liefert: ist die Abweichung 0, dann liefert sie kein Signal, ist die Abweichung gering, dann liefert sie ein entsprechendes Korrektursignal, ist die Abweichung sehr hoch, dann stoppt sie den Aufzug.

Der Block 44 "Motorstrom-Messung" liefert den Motorstrom (und damit ein Maß für das Drehmoment des Motors, also ein Maß für die Kraft, die auf das Lastaufnahmemittel bzw. das Ausgleichsgewicht wirkt). Das Drehmoment wird mit einem Solldrehmoment in einem weiteren Differenzverstärker 45 verglichen. Dieser Differenzverstärker 45 erhält auch das Ausgangssignal des Blocks "Geschwindigkeitskontrolle" 43 als zusätzliches Eingangssignal. Das sich ergebende Ausgangssignal wird dem Block 46 "Stromregler" zugeführt. Dessen Ausgangssignal wird im Block 47 "Modulator" zu Steuersignalen für die Schalter der "Inverter-Leistungsstufe" 48 aufbereitet, wobei die Schaltdauer der Schalter den Strom im Motor 40 bestimmen.

Das besondere an dieser Schaltung liegt darin, dass für das Solldrehmoment ein eigener Block 49 "Drehmomentprofil-Generator" vorgesehen ist, der den bei dem erfindungsgemäßen Verfahren notwendigen Drehmomentverlauf (der anhand von Fig. 6 erklärt werden wird) vorgeben kann.

Fig. 6 zeigt den Verlauf des Moments M(t) des Antriebs und der entsprechenden Wege s(t) bei der Anwendung des erfindungsgemäßen Verfahrens in Abhängigkeit von der Zeit t.

Aus diesem Diagramm ist zu erkennen, dass der Antrieb zuerst für eine maximale Zeitdauer tₘₐₓ₁ in einem der Löserichtung der Fangvorrichtung 13 entgegengesetzten Sinne (also im Sinne der Abwärtsfahrt) beaufschlagt wird. (Die Löserichtung ist in Fig. 6 durch einen Pfeil links vom Diagramm angedeutet.) Dabei wird der Momentenverlauf von dem Drehmomentprofil-Generator 49 vorgegeben und über die Blöcke 46, 47 und 48 derart in Stromwerte umgewandelt, dass der Motor 40 genau den vorgegebenen Momentenverlauf liefert. Etwaige Abweichungen werden über die Motorstrom-Messung erkannt und über den Differenzverstärker 45 ausgeregelt.

Aufgrund dieses Momentenverlaufs ergeben sich entsprechende Wege, die durch einen Motorencoder erfasst werden. Dabei entspricht die negative Zählrichtung der Löserichtung der Fangvorrichtung 13.

Mit Mₘₐₓ ist das vorbestimmte Moment bezeichnet, das durch den Drehmomentprofil-Generator 49 vorgegeben ist. Mit sₘₐₓ ist ein Sicherheitslimit für den Weg bezeichnet. Im dargestellten Fall wird dieses Sicherheitslimit sₘₐₓ nicht erreicht, weil der Motor 40 schon zu blockieren droht, wenn die Zeit tₘₐₓ₁ verstrichen ist. Würde das Tragmittel auf der Treibscheibe 18 durchrutschen, so würde sₘₐₓ innerhalb der Zeitspanne tₘₐₓ₁ überschritten werden. Der Motor 40 wird in die Gegenrichtung umgeschaltet, wenn entweder sₘₐₓ oder tₘₐₓ₁ überschritten wird, um unsichere Zustände, insbesondere Blockierung (tₘₐₓ₁) des Motors 40 oder Durchrutschen der Tragmittel auf der Treibscheibe 18 (sₘₐₓ) zu vermeiden.

Nach dem Umschalten wird der Motor 40 wieder mit dem vorbestimmten Drehmoment Mₘₐₓ beaufschlagt, und zwar für eine Zeitspanne tₘₐₓ₂. Wenn innerhalb dieser Zeitspanne der Aufzug freikommt (und s entsprechend große negative Werte annimmt, wie in dem Diagramm dargestellt), kann normal bis auf das nächste Stockwerk weitergefahren werden. Wenn nicht, dann muss das erfindungsgemäße Verfahren wiederholt werden.

Nach dem erfindungsgemäßen Verfahren wird die Antriebseinheit also zuerst entgegen der Löserichtung der Fangvorrichtung 13 beaufschlagt, wodurch das Lastaufnahmemittel 2 nach unten beaufschlagt wird, sodass das Tragmittel 5 zwischen der Treibscheibe 18 und dem Lastaufnahmemittel 2 entspannt wird und es zu einem Anheben des Ausgleichsgewichts 4 kommt. Nach dem Umsteuern der Antriebseinheit 3 ändert sich deren Drehrichtung, und die im Ausgleichsgewicht 4 gespeicherte Energie unterstützt die Antriebseinheit 3 dabei, das Lastaufnahmemittel 2 in Löserichtung der Fangvorrichtung 13 (also nach oben) zu bewegen und diese zu lösen.

## Patentansprüche

1. Verfahren zum Lösen einer an einem Lastaufnahmemittel (2) oder an einem Ausgleichsgewicht (4) eines Aufzugs angeordneten Fangvorrichtung (13) aus einer Fangstellung nach Abwärtsfahrt, wobei das Lastaufnahmemittel (2) über ein Tragmittel (5) mit dem Ausgleichsgewicht (4) verbunden ist und beide gemeinsam mittels einer Antriebseinheit (3), die einen umsteuerbaren Elektromotor (40) und eine Treibscheibe (18) umfasst, über die das Tragmittel (5) geführt ist, bewegbar sind, **dadurch gekennzeichnet, dass** die Antriebseinheit (3) zunächst mit einem vorbestimmten Drehmoment (Mₘₐₓ) auf das Tragmittel (5) einwirkt und dabei, falls die Fangvorrichtung (13) am Lastaufnahmemittel (2) angeordnet ist, das Ausgleichsgewicht anhebt, oder, falls die Fangvorrichtung (13) am Ausgleichsgewicht (4) angeordnet ist, das Lastaufnahmemittel (2) anhebt, und anschließend in entgegengesetzter Drehrichtung mit einem vorbestimmten Drehmoment (Mₘₐₓ) auf das Tragmittel (5) einwirkt, wobei das angehobene Ausgleichsgewicht (4) bzw. das angehobene Lastaufnahmemittel (2) nach unten bewegt wird.

2. Verfahren nach Anspruch 1, **dadurch gekennzeichnet, dass** die Zeit der Ansteuerung der Antriebseinheit (3) mit vorbestimmtem Drehmoment (Mₘₐₓ), um - falls die Fangvorrichtung (13) am Lastaufnahmemittel (2) angeordnet ist - das Ausgleichsgewicht anzuheben oder - falls die Fangvorrichtung (13) am Ausgleichsgewicht (4) angeordnet ist - das Lastaufnahmemittel anzuheben, begrenzt ist (tₘₐₓ₁).

3. Verfahren nach Anspruch 1 oder 2, **dadurch gekennzeichnet, dass** ein Drehwinkel der Treibscheibe (18) während der Ansteuerung der Antriebseinheit (3), um - falls die Fangvorrichtung (13) am Lastaufnahmemittel (2) angeordnet ist - das Ausgleichsgewicht anzuheben oder - falls die Fangvorrichtung (13) am Ausgleichsgewicht (4) angeordnet ist - das Lastaufnahmemittel anzuheben, begrenzt ist (sₘₐₓ).

4. Verfahren nach einem der Ansprüche 1 bis 3, wobei die Antriebseinheit (3) des Aufzugs einen über einen Frequenzumrichter gesteuerten Motor (40) aufweist, **dadurch gekennzeichnet, dass** Motorspannung und -ströme mittels Vektorregelung festgelegt und magnetischer Fluss und Drehmoment unabhängig geregelt werden.

5. Verfahren nach einem der Ansprüche 1 bis 4, **dadurch gekennzeichnet, dass** eine Steuerung vorgesehen ist, die zur Festlegung einer Löserichtung das Vorzeichen einer zuletzt vorgegebenen Sollgeschwindigkeit heranzieht.

6. Verfahren nach einem der Ansprüche 1 bis 4, **dadurch gekennzeichnet, dass** eine Steuerung vorgesehen ist, die zur Festlegung einer Löserichtung das Vorzeichen der zuletzt aufgezeichneten Geschwindigkeit des Lastaufnahmemittels (2) heranzieht.

7. Verfahren nach einem der Ansprüche 1 bis 6, **dadurch gekennzeichnet, dass** ein Weg des Lastaufnahmemittels (2) bzw. des Ausgleichsgewichts (4) oder der Drehwinkel der Treibscheibe (18) während der Einwirkung des Drehmoments auf das Tragmittel (5), um
- falls die Fangvorrichtung (13) am Lastaufnahmemittel (2) angeordnet ist - das Ausgleichsgewicht nach unten zu bewegen oder
- falls die Fangvorrichtung (13) am Ausgleichsgewicht (4) angeordnet ist - das Lastaufnahmemittel nach unten zu bewegen, gemessen wird und mit einem Sollwert (sₘₐₓ) verglichen wird, und die bisherigen Verfahrensschritte wiederholt werden, wenn dieser Sollwert nicht erreicht wird.

8. Verfahren nach einem der Ansprüche 1 bis 6, **dadurch gekennzeichnet, dass** das tatsächlich aufgebrachte Drehmoment, um - falls die Fangvorrichtung (13) am Lastaufnahmemittel (2) angeordnet ist - das Ausgleichsgewicht nach unten zu bewegen oder - falls die Fangvorrichtung (13) am Ausgleichsgewicht (4) angeordnet ist - das Lastaufnahmemittel nach unten zu bewegen, gemessen wird und mit einem Sollwert verglichen wird, und dass die bisherigen Verfahrensschritte wiederholt werden, wenn dieser Sollwert überschritten wird.

## Claims

1. Method for the release from an emergency-stopped position after downward travel of a safety device (13) that is arranged on a load-carrying means (2), or on a compensating weight (4), of an elevator, the load-carrying means (2) being connected via a suspension means (5) to the compensating weight (4) and both together, by means of a drive unit (3), which comprises a reversible electric motor (40) and a traction sheave (18), over which the suspension means (5) is passed, are movable, **characterized in that** the drive unit (3) initially acts with a predetermined torque (Mₘₐₓ) on the suspension means (5) and thereby, if the safety device (13) is arranged on the load-carrying means (2), raises the compensating weight, or, if the safety device (13) is arranged on the compensating weight (4), raises the load-carrying means (2), and thereafter acts in the opposite direction of rotation with a predetermined torque (Mₘₐₓ) on the suspension means (5), whereby the raised compensating weight (4) or the raised load-carrying means (2) respectively is moved downward.

2. Method according to Claim 1, **characterized in that** the time for application to the drive unit (3) of a control signal with predetermined torque (Mₘₐₓ), in order to - if the safety device (13) is arranged on the load-carrying means (2) - raise the compensating weight, or - if the safety device (13) is arranged on the compensating weight (4) - raise the load-carrying means, is limited (tₘₐₓ₁).

3. Method according to Claim 1 or 2, **characterized in that,** during the application of a control signal to the drive unit (3), an angle of rotation of the traction sheave (18) in order to - if the safety device (13) is arranged on the load-carrying means (2) - raise the compensating weight or - if the safety device (13) is arranged on the compensating weight (4) - raise the load-carrying means, is limited (sₘₐₓ).

4. Method according to one of claims 1 to 3, wherein the drive unit (3) of the elevator has a motor (40) which is controlled by a frequency converter, **characterized in that** the motor voltage and currents are determined by means of vector regulation and the magnetic flux and torque are regulated independently.

5. Method according to one of claims 1 to 4, **characterized in that** a control system is provided which, for the purpose of determining a direction of release, refers to the leading sign of a last-specified reference speed.

6. Method according to one of claims 1 to 4, **characterized in that** a control system is provided which, for the purpose of determining a direction of release, refers to the leading sign of the last-registered speed of the load-carrying means (2).

7. Method according to one of claims 1 to 6, **characterized in that** a travel distance of the load-carrying means (2), or of the compensating weight (4), or of the angle of rotation of the traction sheave (18), while the torque is acting on the suspension means (5), in order to - if the safety device (13) is arranged on the load-carrying means (2) - move the compensating weight downward, or - if the safety device (13) is arranged on the compensating weight (4) to move the load-carrying means downward - is measured and compared with a reference value (sₘₐₓ), and the previous method steps are repeated if this reference value is not attained.

8. Method according to one of claims 1 to 6, **characterized in that** the torque that is actually generated in order to - if the safety device (13) is arranged on the load-carrying means (2) - move the compensating weight downward, or - if the safety device (13) is arranged on the compensating means (4) - to move the load-carrying means downward, is measured and compared with a reference value, and that, if this reference value is exceeded, the previous method steps are repeated.

## Revendications

1. Procédé pour débloquer un parachute (13) disposé sur un dispositif porteur de charge (2) ou sur un contrepoids (4) d'un ascenseur, à partir d'une position de blocage après un trajet descendant, étant précisé que le dispositif porteur de charge (2) est relié au contrepoids (4) par un élément porteur (5) et que les deux sont mobiles conjointement à l'aide d'une unité d'entraînement (3) qui comprend un moteur électrique (40) à mouvement réversible et une poulie motrice (18) sur laquelle passe l'élément porteur (5), **caractérisé en ce que** l'unité d'entraînement (3) agit tout d'abord avec un couple prédéfini (Mₘₐₓ) sur l'élément porteur (5), en soulevant le contrepoids, dans le cas où le parachute (13) est disposé sur le dispositif porteur de charge (2), ou le dispositif porteur de charge (2), dans le cas où le parachute (13) est disposé sur le contrepoids (4), et agit ensuite dans le sens de rotation opposé, avec un couple prédéfini (Mₘₐₓ), sur l'élément porteur (5), étant précisé que le contrepoids (4) soulevé ou le dispositif porteur de charge (2) soulevé est déplacé vers le bas.

2. Procédé selon la revendication 1, **caractérisé en ce que** la durée de la commande de l'unité d'entraînement (3) avec un couple prédéfini (Mₘₐₓ) pour soulever le contrepoids - dans le cas où le parachute (13) est disposé sur le dispositif porteur de charge (2) - ou pour soulever le dispositif porteur de charge - dans le cas où le parachute (13) est disposé sur le contrepoids (4) - est limitée (tₘₐₓ₁).

3. Procédé selon la revendication 1 ou 2, **caractérisé en ce qu'**un angle de rotation de la poulie motrice (18) pendant la commande de l'unité d'entraînement (3) pour soulever le contrepoids - dans le cas où le parachute (13) est disposé sur le dispositif porteur de charge (2) - ou pour soulever le dispositif porteur de charge - dans le cas où le parachute (13) est disposé sur le contrepoids (4) - est limité (sₘₐₓ).

4. Procédé selon l'une des revendications 1 à 3, étant précisé que l'unité d'entraînement (3) de l'ascenseur comporte un moteur (40) commandé par l'intermédiaire d'un convertisseur de fréquence, **caractérisé en ce que** la tension et les courants de moteur sont fixés à l'aide d'un réglage vectoriel, et le flux magnétique et le couple sont réglés indépendamment.

5. Procédé selon l'une des revendications 1 à 4, **caractérisé en ce qu'**il est prévu une commande qui utilise, pour fixer un sens de déblocage, le signe d'une vitesse théorique prédéfinie en dernier.

6. Procédé selon l'une des revendications 1 à 4, **caractérisé en ce qu'**il est prévu une commande qui utilise, pour fixer un sens de déblocage, le signe de la vitesse du dispositif porteur de charge (2) enregistrée en dernier.

7. Procédé selon l'une des revendications 1 à 6, **caractérisé en ce qu'**une course du dispositif porteur de charge (2) ou du contrepoids (4) ou l'angle de rotation de la poulie motrice (18) sont mesurés pendant l'action du couple sur l'élément porteur (5) pour déplacer vers le bas le contrepoids - dans le cas où le parachute (13) est disposé sur le dispositif porteur de charge (2) - ou pour déplacer vers le bas le dispositif porteur de charge - dans le cas où le parachute (13) est disposé sur le contrepoids (4), et sont comparés à une valeur théorique (sₘₐₓ), et les étapes précédentes du procédé sont répétées si cette valeur théorique n'est pas atteinte.

8. Procédé selon l'une des revendications 1 à 6, **caractérisé en ce que** le couple réellement fourni pour déplacer vers le bas le contrepoids - dans le cas où le parachute (13) est disposé sur le dispositif porteur de charge (2) - ou pour déplacer vers le bas le dispositif porteur de charge - dans le cas où le parachute (13) est disposé sur le contrepoids (4) - est mesuré et est comparé à une valeur théorique, et **en ce que** les étapes précédentes du procédé sont répétées si cette valeur théorique est dépassée.
